# EUROPÄISCHE PATENTSCHRIFT

(11) **EP 0 776 451 B1**
(45) Veröffentlichungstag und Bekanntmachung des Hinweises auf die Patenterteilung: **12.01.2000**
(21) Anmeldenummer: 95944011.6
(22) Anmeldetag: 08.07.1995
(51) Int. Cl.: F25B 41/06, G05D 23/12

(54) **VERFAHREN ZUR EINSTELLUNG DER STATISCHEN ÜBERHITZUNG AN EXPANSIONSVENTILEN FUR KÄLTEMITTELKREISLÄUFE**
PROCESS FOR SETTING THE STATIC OVERHEATING IN EXPANSION VALVES FOR COOLANT CIRCUITS
PROCEDE DE REGLAGE DE LA SURCHAUFFE STATIQUE AU NIVEAU DES SOUPAPES DE DETENTE DE CIRCUITS D'AGENT FRIGORIFIQUE

(30) Priorität: 27.08.1994 DE 4430497
(43) Veröffentlichungstag der Anmeldung: 04.06.1997
(73) Patentinhaber: HONEYWELL AG, 63067 Offenbach (DE)
(72) Erfinder: OSTHUES, Josef, D-73614 Schorndorf (DE); KRESS, Michael, D-70736 Fellbach (DE)
(74) Vertreter: Herzbach, Dieter, Dipl.-Ing.
(86) Internationale Anmeldenummer: EP9502662
(87) Internationale Veröffentlichungsnummer: WO9607066

(56) Entgegenhaltungen:
- FR-A- 1 133 206
- US-A- 2 291 898
- US-A- 2 511 565
- US-A- 2 755 025
- US-A- 4 979 372
- US-A- 5 044 551

## Beschreibung

Die Erfindung betrifft ein Verfahren zur Einstellung der statischen Überhitzung an einem thermostatischen Expansionsventil, das einen Kondensateinlaß, einen über einen mittels einer Steuermembran betätigten, in Schließstellung durch eine vorgespannte Stellfeder beaufschlagten Ventilkörper verschließbaren Ventilsitz mit dem Kondensateinlaß verbundenen verdampferseitigen Ventilauslaß, einen die Steuermembarn in Schließstellung mit verdampferseitigem Kältemitteldruck beaufschlagenden Steuerraum und einen auf der gegenüberliegenden Seite der Steuermembran angeordneten, mit einem Gasraum eines an einem Verdampferausgang thermisch ankoppelbaren, ein gasförmiges Adsorptiv und ein festes Adsorbens enthaltenden Adsorptions-Thermofühlers kommunizierenden Steuerraum aufweist. Ein derartiges Verfahren ist aus US-A-2,755,025 bekannt.

Das Expansionsventil bewirkt im Kältemittelkreislauf eine Drosselung des Kältemitteldrucks und hat die Aufgabe, die Überhitzung des Kältemittels am Verdampferausgang zu regeln, mit dem Ziel, den dem Verdampfer nachgeordneten Verdichter vor unzulässigen Flüssigkeitsschlägen zu schützen und einen an die Leistungsanforderung angepaßten guten Füllungsgrad des Verdampfers zu bewirken. Unter Überhitzung wird die Erwärmung des verdampften Kältemittels über die Verdampfungstemperatur hinaus verstanden, die erst nach vollständiger Verdampfung des Kältemittels innerhalb des Verdampfers erfolgen kann. Durch die Regelung der Überhitzung wird also erreicht, daß dem Verdampfer genau die Menge flüssigen Kältemittels zugeführt wird, die dort aufgrund der Wärmezufuhr vollständig verdampfen kann.

Der Adsorptions-Thermofühler enthält als Steuerfüllung ein geeignetes Gas oder Gasgemisch als Adsorptiv und ein aus einem Feststoff mit großer Oberfläche bestehendes Adsorbens. Als Adsorbentien kommen beispielsweise Aktivkohle, Silikagel oder Molekularsiebe in Betracht, während als Adsorptiv überwiegend CO₂ und CH₄ verwendet werden. Die Adsorption des Adsorptivs am Adsorbens ist temperaturabhängig mit in weitem Bereich nahezu linearer Druck-/Temperaturcharakteristik, die für die Überhitzungsregelung mit Hilfe eines thermostatischen Expansionsventils besonders vorteilhaft ist.

Für die optimale Regelung eines Kältemittelkreislaufs ist bei vorgegebenem Kältemittel durch konstruktive Auslegung des Expansionsventils einerseits und der Abstimmung der Adsorberfüllung andererseits dafür zu sorgen, daß in einem vorgegebenen Arbeitsbereich der Verdampfertemperatur sich eine weitgehend konstante statische Überhitzung von beispielsweise 3 bis 6 K am Verdampferausgang ergibt. Die bekannten thermostatischen Expansionsventile werden für jedes in der Praxis vorkommende Kältemittel durch Wahl der genannten Parameter werksseitig eingestellt und gegebenenfalls am Lager vorgehalten.

In gewerblichen Kompressions-Kältemaschinen wurden bisher vorrangig je nach Anwendungsspektrum die Kältemittel R12, R22 und R502 eingesetzt. Künftig wird von diesen Kältemitteln nur noch R22 erlaubt sein, und auch dieses nur als Übergangs lösung für einen begrenzten Zeitraum. Der wesentliche Grund ist das - wenn auch nur geringe - Ozonabbaupotential. In der Kälte- und Klimabranche werden daher eine Vielzahl chlorfreier Alternativkältemittel untersucht und in der Praxis erprobt, die die genannten Standardkältemittel künftig ersetzen sollen. Maßgebliche Auswahlkriterien sind neben dem Ozonabbaupotential und dem direkten Treibhauspotential auch der Energiebedarf (indirekter Treibhauseffekt).

Die Vielzahl der zur Verfügung stehenden Ersatzkältemittel zwingen bei ihrem Einsatz in Kälteanlagen zur Verwendung von entsprechend ausgelegten und einjustierten thermostatischen Expansionsventilen. Bisher wurden diese jeweils werksseitig an das individuelle Kältemittel angepaßt, auf Lager gelegt und bei Bedarf an den Kunden abgegeben. Mit zunehmender Anzahl an Ersatzkältemitteln, die zum Teil auch nur versuchsweise eingesetzt werden, führt dies jedoch bei der Lagerhaltung zu einer zunehmend unübersichtlichen Vielfalt.

Ausgehend hiervon liegt der Erfindung die Aufgabe zugrunde, ein Verfahren zur Einstellung der statischen Überhitzung eines Expansionsventils zu entwickeln, das mit einfachen Mitteln eine Umstellung auf unterschiedliche Ersatzkältemittel ermöglicht.

Zur Lösung dieser Aufgabe wird die im Patentanspruch 1 angegebene Merkmalskombination vorgeschlagen. Eine vorteilhafte Ausgestaltung des Erfindungsgedankens findet sich im Unteranspruch.

Die erfindungsgemäße Lösung macht sich die Erkenntnis zunutze, daß die Dampfdruckkurven verschiedener Ersatzkältemittel einen ähnlichen Verlauf aufweisen, der durch Anpassung einer linearen Temperatur-/Druckkurve eines Adsorptions-Thermofühlers zu einem im Betrag zwar verschiedenen, in einem weiten Arbeitsbereich jedoch weitgehend konstanten Differenztemperaturverlauf an der Membran des Expansionsventils umgesetzt werden kann. Um eine definierte statische Überhitzung einzustellen, braucht daher nur die Vorspannung der Stellfeder in geeigneter Weise an die Dampfdruckkurve des jeweiligen Ersatzkältemittels angepaßt zu werden. Um dies zu ermöglichen, wird gemäß der Erfindung vorgeschlagen, daß das thermostatische Expansionsventil für ein Basiskältemittel unter Anpassung der Zusammensetzung und Füllmenge des Adsorptivs und des Adsorbens im Adsorber-Thermofühler und der Membranabmessungen an die Dampfdruckkurve des Basiskältemittels und durch Einstellung einer definierten Vorspannung der Stellfeder in einem vorgegebenen Arbeitsbereich der Verdampfertemperatur auf eine im wesentlichen konstante statische Überhitzung einjustiert wird, und daß das so einjustierte Expansionsventil bei Einsatz in einem mit einem vom Basiskältemittel verschiedenen Ersatzkältemittel gefüllten Kältemittelkreislauf hinsichtlich der Vorspannung seiner Stellfeder nach Maßgabe einer an die gegenseitige Abweichung der Dampfdruckkurven des Ersatzkältemittels und des Eichkältemittels angepaßten Verstellvorschrift verstellt wird.

Gemäß einer vorteilhaften und praxisnahen Ausgestaltung der Erfindung wird die Vorspannung der Stellfeder durch nach Maßgabe der Verstellvorschrift gerichtetes und abgezähltes Verdrehen eines gegen die Stellfeder einwirkenden Schrauborgans verstellt.

Im folgenden wird die Erfindung anhand der Zeichnung näher erläutert. Es zeigen
- Fig. 1: ein Schema einer Kälteanlage mit einem thermostatischen Expansionsventil;
- Fig. 2: ein Schema eines thermostatischen Expansionsventils mit Adsorptions-Thermofühler;
- Fig. 3: ein Diagramm für den Dampfdruckverlauf verschiedener Ersatzkältemittel;
- Fig. 4: ein Diagramm für den schematischen Druck-Temperaturverlauf des Adsorptions-Thermofühlers;
- Fig. 5: ein Diagramm für die Verstellvorschrift zur Anpassung eines vorjustierten thermostatischen Expansionsventils an unterschiedliche Ersatzkältemittel.

Die in Fig. 1 schematisch dargestellte Kälteanlage weist einen Kältemittelkreislauf mit einem Verdampfer 10, einem mit einem Motor 12 angetriebenen Verdichter 14, einem Kondensator 16 und einem zwischen Kondensator 16 und Verdampfer 10 angeordneten thermostatischen Expansionsventil 18 auf. Das vom Verdampfer 10 kommende gasförmige Kältemittel wird im Verdichter 14 komprimiert und im Kondensator 16 unter Wärmeabgabe (Pfeile 17) verflüssigt und tritt als Kondensat unter dem Druck p_{c} in den Kondensateinlaß 20 des Expansionsventils 18 ein. Dort wird das Kondensat in einem aus einem Ventilsitz 22 und einem Ventilkörper 24 bestehenden Drosselorgan nach Maßgabe der mit dem Fühler 26 am Ausgang 28 des Verdampfers 10 gemessenen Temperatur und dem im Verdampfer herrschenden Druck Pₒ entspannt und über den verdampferseitigen Ventilaustritt 30 in Form eines zweiphasigen, flüssig/dampfförmigen Gemischs dem Verdampfer 10 zugeführt. Im Verdampfer 10 wird das flüssige Kältemittel unter Wärmeaufnahme (Pfeile 32) verdampft, so daß am Verdampferausgang 28 nur noch gasförmiges und überhitztes Kältemittel austritt und über die Saugleitung 34 dem Verdichter 14 zugeführt wird.

Das thermostatische Expansionsventil 18 hat die Aufgabe dem Verdampfer 10 genau die Menge flüssigen Kältemittels zuzuführen, die dort aufgrund der Wärmezufuhr 32 verdampfen kann. Es regelt am Verdampferaustritt 28 eine Überhitzung des Sauggases und bildet daher einen Überhitzungsregler.

Das thermostatische Expansionsventil 18 enthält zu diesem Zweck eine Steuermembran 36, die über einen Ventilstößel 38 mit dem Ventilkörper 24 verbunden ist, und die auf der Ventilseite über eine Steuerkammer 40 mit dem verdampferseitigen Druck pₒ und auf der gegenüberliegenden Seite über eine Steuerkammer 42 und eine Kapillarleitung 44 mit dem fühlerseitigen Druck pₜ beaufschlagbar ist. Der Ventilkörper 24 ist zusätzlich in Schließrichtung mit der Kraft einer Stellfeder 46 beaufschlagbar, deren Vorspannung mittels eines Schrauborgans 48 einstellbar ist. Der als Adsorptions-Thermofühler ausgebildete Temperaturfühler 26 enthält ein aus einem Feststoff mit großer Oberfläche bestehendes Adsorbens 50 sowie eine Gasfüllung als Adsorptiv 52, die auch den mit dem Fühler kommunizierenden Gasraum in der Kapillarleitung 44 und der Steuerkammer 42 unter Druckausgleich ausfüllt.

Auf der Unterseite der Steuermembran 36 wirkt somit der Verdampfungsdruck pₒ des Kältemittels im Verdampfer 10 und der Federdruck p_{f}, den die Stellfeder 46 auf den Ventilkörper 24 ausübt. Auf der Oberseite wirkt der Gasdruck pₜ im Thermofühler 26, der im wesentlichen proportional zur Fühlertemperatur am Verdampferausgang 28 ist (vgl. Fig. 4).

Zur werksseitigen Einstellung einer vorgegebenen statischen Überhitzung über einen gegebenen Arbeitsbereich wird das Expansionsventil 18 in einen Prüfstand eingebaut, der mit einem definierten Dampfdruck des Basiskältemittels R₀ in Abhängigkeit der Verdampfungstemperatur beaufschlagt wird. Der Adsorptions-Thermofühler 26 wird vorher mit dem Adsorptiv in geeigneter Zusammensetzung und Füllmenge bei vorgegebener Fühlertemperatur in Anpassung an die Membranabmessungen und an die Dampfdruckkurve des Basiskältemittels R₀ gefüllt und verschlossen. Durch Einstellung einer definierten Vorspannung der Stellfeder wird in einem vorgegebenen Arbeitsbereich der Verdampfungstemperatur eine im wesentlichen konstante statische Überhitzung Δtₒₕ einjustiert und die Einstellung zweckmäßig an der Stellschraube 48 markiert. Das so einjustierte Expansionsventil kann beim Einsatz in einen Kältemittelkreislauf, der mit einem vom Basiskältemittel R₀ verschiedenen Ersatzkältemittel R₁, R₂ gefüllt ist, nach Maßgabe einer an die Abweichung zwischen den Dampfdruckkurven des betreffenden Ersatzkältemittels und des Basiskältemittels angepaßten Verstellvorschrift ohne Nacheichung umgestellt werden. Die Umstellung erfolgt dabei zweckmäßig durch Verdrehen des Schrauborgans 48 in einer durch die Verstellvorschrift vorgegebene Richtung (+/-) und Anzahl der Umdrehungen (U). Die Dampfdruckkurven verschiedener Kältemittel R₀, R₁ und R₂ finden sich im Diagramm nach Fig. 3, während die bei einer vorgegebenen, im Prüfstand einjustierten Überhitzungstemperatur von z.B. Δ tₒₕ = 4K sich ergebende Verstellvorschrift aus dem Diagramm nach Fig. 5 ergibt. Würde das Stellorgan 48 im Kältemittelkreislauf mit dem Ersatzkältemittel nicht nachgestellt werden, so würde sich beim Betrieb im vorgegebenen Arbeitsbereich eine nicht optimale, zu große (R₁) oder zu kleine (R₂) statische Überhitzung ergeben.

Zusammenfassend ist folgendes festzustellen: Die Erfindung bezieht sich auf ein Verfahren zur Einstellung der statischen Überhitzung an Expansionsventilen für Kältemittelkreisläufe. Die Einstellung erfolgt dadurch, daß das Expansionsventil zunächst für ein Basiskältemittel R₀ auf eine in einem vorgegebenen Arbeitsbereich der Verdampfertemperatur im wesentlichen konstante statische Überhitzungstemperatur Δtₒₕ einjustiert wird und daß es beim Einsatz mit einem vom Basiskältemittel R₀ verschiedenen Ersatzkältemittel R₁, R₂ gefüllten Kältemittelkreislauf hinsichtlich der Vorspannung seiner Stellfeder 46 nach Maßgabe einer an die Abweichung zwischen den Dampfdruckkurven des Ersatzkältemittels und des Basiskältemittels angepaßten Verstellvorschrift verstellt wird.

## Patentansprüche

1. Verfahren zur Einstellung der statischen Überhitzung an einem thermostatischen Expansionsventil (18), das einen Kondensateinlaß (20), einen über einen mittels einer Steuermembran (36) betätigbaren, in Schließrichtung durch eine vorgespannte Stellfeder (46) beaufschlagten Ventilkörper (24) verschließbaren Ventilsitz (22) einen über den Ventilsitz (22) mit dem Kondensateinlaß (20) verbundenen verdampferseitigen Ventilauslaß (30), einen die Steuermembran (36) in Schließrichtung des Ventilkörpers (22) mit verdampferseitigem Kältemitteldruck beaufschlagenden Steuerraum (40) und einen auf der gegenüberliegenden Seite der Steuermembran (36) angeordneten, mit einem Gasraum eines geschlossenen, an einen Verdampferausgang (28) eines Kältemittelkreislaufs thermisch ankoppelbaren, ein gasförmiges Adsorptiv und ein festes Adsorbens enthaltenden Adsorptions-Thermofühler (26) kommunizierenden Steuerraum (42) aufweist, **dadurch gekennzeichnet**, daß das Expansionsventil (18) für ein Basiskältemittel (R₀) unter Anpassung der Zusammensetzung und Füllmenge des Adsorptivs und des Adsorbens im Adsorptions-Thermofühler (26) und der mechanischen Beschaffenheit und Abmessungen der Steuermembran (36) an die Dampfdruckkurve des Basiskältemittels (R₀) sowie durch Einstellung einer definierten Vorspannung der Stellfeder (46) in einem vorgegebenen Arbeitsbereich der Verdampfertemperatur auf eine im wesentlichen konstante statische Überhitzung (Δtₒₕ) einjustiert wird, und daß das so einjustierte Expansionsventil bei Einsatz in einem mit einem vom Basiskältemittel (R₀) verschiedenen Ersatzkältemittel (R₁, R₂) gefüllten Kältemittelkreislauf hinsichtlich der Vorspannung seiner Stellfeder (46) nach Maßgabe einer an die Abweichung zwischen den Dampfdruckkurven des Ersatzkältemittels und des Basiskältemittels angepaßten Verstellvorschrift verstellt wird.

2. Verfahren nach Anspruch 1, **dadurch gekennzeichnet**, daß die Vorspannung der Stellfeder (46) durch nach Maßgabe der Verstellvorschrift gerichtetes und abgezähltes Verdrehen eines gegen die Stellfeder einwirkenden Schrauborgans (48) verstellt wird.

## Claims

1. A process for setting the static superheating in a thermostatic expansion valve (18), which has a condensate inlet (20), a valve seat (22), which can be closed through a valve member (24), which can be operated by means of a control membrane (36) and is loaded in closing direction by a pretensioned adjusting spring (46), a valve outlet (30) on the evaporator side, which valve outlet is connected to the condensate inlet (20) through the valve seat (22), a control chamber (40) loading the control membrane (36) in the closing direction of the valve member (22) with coolant pressure on the evaporator side, and a control chamber(42) arranged on an oppositely lying side of the control membrane (30) which communicates with a gas chamber of a closed adsorption thermosensor, which can be thermally coupled to an evaporator output (28) of a coolant circuit and contains a gaseous adsorbate and a solid adsorbent, characterized in that the expansion valve (18) is adjusted for a basic coolant (Rₒ) by adapting the composition and amount of fill of the adsorbate and the adsorbent in the adsorption thermosensor (26) and the mechanical structure and dimensions of the control membrane (36) to the vapor pressure curve of the basic coolant (Rₒ), and by adjusting a defined pretension of the adjusting spring (46) in a pregiven operating range of the evaporator temperature to a generally constant static superheating characteristic (Δtₒₕ), and in this manner the adjusted expansion valve, when inserted in a coolant circuit filled with a replacement coolant (R₁, R₂) different from the basic coolant (Rₒ), is adjusted with respect to the pretension of the adjusting spring (46) according to an adjusting specification adapted to the deviation between the vapor pressure characteristics of the replacement coolant and of the basic coolant.

2. The process according to Claim 1, characterized in that the pretension of the adjusting spring (46) is adjusted by rotation of a screw member (48) acting against the adjusting spring, which rotation is directed and counted in accordance with the adjusting specification.

## Revendications

1. Procédé pour le réglage de la surchauffe statique sur une soupape de détente thermostatique (18), qui comporte une entrée (20) pour le condensat, un siège de soupape (22), qui peut être fermé par l'intermédiaire d'un corps de soupape (24) pouvant être actionné au moyen d'une membrane de commande (36) et sollicité dans le sens de la fermeture par un ressort de réglage précontraint (46), une sortie de soupape (30) qui est située côté évaporateur et est reliée à l'entrée (20) pour le condensat par l'intermédiaire du siège de soupape (22), une chambre de commande (40), qui sollicite la membrane de commande (36) dans le sens de la fermeture du corps de soupape (22) avec la pression du fluide frigorigène présente côté évaporateur, et une chambre de commande (42), qui est disposée sur le côté opposé de la membrane de commande (36) et communique avec une chambre à gaz d'un capteur thermique à adsorption fermé (26), pouvant être couplé thermiquement à une sortie d'évaporateur (28) d'un circuit de fluide frigorigène et contenant un produit adsorbé gazeux et un adsorbant solide, caractérisé en ce que la soupape de détente (18) est réglée pour un fluide frigorigène de base (R₀) moyennant l'adaptation de la composition et de la quantité de remplissage du produit adsorbé et de l'adsorbant dans le capteur thermique à adsorption (26) et de l'état de surface mécanique et des dimensions de la membrane de commande (36) à la courbe de pression de vapeur du fluide frigorigène de base (R₀), ainsi que par réglage d'une précontrainte définie du ressort de réglage (46) dans une gamme prédéterminée de travail de la température de l'évaporateur, sur une surchauffe statique essentiellement constante (Δtₒₕ), et en ce que la précontrainte du ressort de réglage (46) de la soupape de détente ainsi ajustée est réglée, dans le cas d'une utilisation de celle-ci dans un circuit de fluide frigorigène rempli par un fluide frigorigène de remplacement (R₁, R₂) différent du fluide frigorigène de base (R₀), en fonction d'une prescription de réglage adaptée à l'écart entre les courbes de pression de vapeur du fluide frigorigène de remplacement et du fluide frigorigène de base.

2. Procédé selon la revendication 1, caractérisé en ce que la précontrainte du ressort de réglage (46) est réglée par rotation, orientée et comptée en fonction de la prescription de réglage, d'un organe à vissage (48) agissant à l'encontre du ressort de réglage.
